# EUROPÄISCHE PATENTSCHRIFT

(11) **EP 2 660 021 B1**
(45) Veröffentlichungstag und Bekanntmachung des Hinweises auf die Patenterteilung: **06.04.2016**
(21) Anmeldenummer: 13163331.5
(22) Anmeldetag: 11.04.2013
(51) Int. Cl.: B26F 1/44

(54) **Schneidwerkzeug**
Cutting tool
Outil de coupe

(30) Priorität: 04.05.2012 DE 102012103939
(43) Veröffentlichungstag der Anmeldung: 06.11.2013
(73) Patentinhaber: Essmann + Schaefer GmbH + Co. KG, 42369 Wuppertal (DE)
(72) Erfinder: Kämmerling-Essmann, Daniel, 42369 Wuppertal (DE)
(74) Vertreter: Patentanwälte Dr. Solf & Zapf

(56) Entgegenhaltungen:
- DE-C1- 3 135 980
- DE-C1- 19 931 216
- DE-U1-202010 016 582
- US-A- 1 150 147

## Beschreibung

Die vorliegende Erfindung betrifft gemäß dem Oberbegriff des unabhängigen Anspruchs 1 ein Schneidwerkzeug zum Druckschnitt insbesondere in der Papier- und Kartonagenindustrie, bestehend aus einer bandförmigen Klinge aus Stahl, die an einem Längsrand einen gehärteten Schneidbereich mit einer Schneide und am anderen Längsrand einen Anlagebereich mit einem Anlagerücken zum Abstützen der Klinge in einem Aufnahmeschlitz eines plattenförmigen Werkzeugträgers aufweist, wobei die Klinge zwischen dem Schneidbereich und dem Anlagebereich eine streifenförmig in Klingen-Längsrichtung verlaufende Verformungszone derart aufweist, dass die Klinge beim Druckschnitt in Klingen-Querrichtung durch Beaufschlagung mit einer Druckkraft unter Änderung ihrer Klingenhöhe stauchverformbar ist.

Optional kann hierbei die Verformungszone durch einen Klingenbereich mit einem taillenartig reduzierten Klingenquerschnitt gebildet sein.

Solche Schneidwerkzeuge werden beispielsweise in der Kartonagenindustrie eingesetzt, um aus einem Karton- oder Pappmaterial Zuschnitte für Kartons oder Schachteln herzustellen. Dies geschieht üblicherweise mittels Stanzvorrichtungen, die die klingenförmigen Schneidwerkzeuge so aufnehmen, dass die an einer Klingen-Längsseite vorhandene Schneide senkrecht zur Materialebene in das Material eindringt. Hierdurch können die Zuschnitte einerseits ausgeschnitten sowie andererseits auch zur Bildung von Faltlinien durch ein nur teilweises Anschneiden angeritzt und/oder gestaucht werden, wobei die Faltlinien ein Auffalten des Zuschnitts ermöglichen. Für die Anwendung ist es sehr wichtig, dass die Schneidwerkzeuge, die bereichsweise zur Bildung der auszustanzenden Form gebogen sein können, so in dem Werkzeugträger gehalten sind, dass sie mit den Schneiden exakt in einer Ebene liegen, da ansonsten das Material nicht zuverlässig an jeder Stelle gleichmäßig durchtrennt oder angeritzt werden kann. Deshalb war es bisher erforderlich, die Schneidwerkzeuge genau zuzurichten, und zwar durch bereichsweises Hinterlegen mit Ausgleichsstreifen. Dieses Zurichten war mit einem hohen Zeit- und Müheaufwand verbunden.

Deshalb beschreibt das Dokument DE 31 35 980 C1 ein solches Bandstahl-Stanzwerkzeug, welches im Bereich seines Anlagerückens eine Verformungszone derart aufweist, dass eine selbstregulierende Werkzeugausrichtung erreicht wird, indem durch örtlich höhere Kräfte eine Verformung im Bereich der Verformungszone erfolgt. Die im Anlagebereich ausgebildete Verformungszone hat aber Nachteile für die Führung des Schneidwerkzeugs innerhalb des Aufnahmeschlitzes des Werkzeugträgers.

Das nächstkommende, gattungsbildende Dokument DE 199 31 216 C1 beschreibt ebenfalls ein bandförmiges Stanzmesser zur Halterung in einem Schlitz eines Messerträgers. Dieses bekannte Stanzmesser besteht aus Bandstahl mit einer als Schneide ausgebildeten gehärteten Kante, mit einer der gehärteten Schneidkante gegenüberverlaufenden, rückseitigen Anlagefläche und mit einem eine Verformungszone bildenden, querschnittsreduzierten Bereich. Hierbei soll die Verformungszone in einem derartigen Abstand von der rückseitigen Anlagefläche angeordnet sein, dass sie sich im in den Schlitz des Trägers eingesetzten Zustand im Bereich einer Schlitz-Erweiterung befindet, die üblicherweise entsteht, wenn der Schlitz durch eine Laserbearbeitung in dem in aller Regel aus Holz bestehenden, plattenförmigen Werkzeugträger erzeugt wird. Dadurch soll eine Führung des Stanzmessers gegen seitliches Kippen erreicht werden, indem das Stanzmesser im Bereich der beiden endseitigen, gegenüberliegenden Ränder des Aufnahmeschlitzes von den Schlitzwandungen geführt ist. Im dazwischenliegenden Bereich ist wegen der Schlitz-Erweiterung eine seitliche Führung ohnehin nicht gegeben, so dass sich die Querschnittsreduzierung der Klinge nicht nachteilig auswirkt.

Der vorliegenden Erfindung liegt nun die Aufgabe zu Grunde, ein solches Schneidmesser der gattungsgemäßen Art weitergehend hinsichtlich seiner Gebrauchseigenschaften und/oder hinsichtlich seiner Herstellbarkeit zu verbessern.

Erfindungsgemäß wird dies dadurch erreicht, dass der rückseitige Anlagebereich der Klinge ebenso wie der Schneidbereich gehärtet ist und folglich eine der Härte des Schneidbereiches entsprechende Härte von mindestens 50 HRC (HRC = Rockwell-Härte gemäß Skala C) aufweist. Dadurch wird eine feste und dauerhaft sichere Abstützung der Klinge innerhalb des Werkzeugträgers gewährleistet. In aller Regel weist der Werkzeugträger auf der Rückseite einer Holz-Aufnahmeplatte eine gehärtete Stahlplatte auf, auf der sich die Klinge mit ihrem Anlagerücken abstützt. Erfindungsgemäß kommt folglich der gehärtete Anlagebereich der Klinge auf der gehärteten Stahlplatte des Werkzeugträgers zur Anlage, was für einen sicheren Sitz der Klinge mit guter Führung im Werkzeug vorteilhaft ist.

Ergänzend dazu sei bemerkt, dass die Angabe "der Anlagebereich weist eine der Härte des Schneidbereiches entsprechende Härte auf' im erfindungsgemäßen Sinne so zu verstehen ist, dass die Härte sowohl im Bereich der Schneide als auch im Bereich des Anlagerückens im Bereich von mindestens 50 HRC bis beispielsweise maximal 70 HRC liegt, wobei aber die konkreten Härtewerte des Schneidbereiches einerseits und des Anlagebereiches andererseits voneinander abweichen können, sofern sie jeweils mindestens 50 HRC betragen. Dies bedeutet, dass zwischen 50 HRC und beispielsweise 70 HRC Unterschiede von maximal bis zu 20 HRC möglich sind.

In einer bevorzugten Ausführung der Erfindung, bei der die Verformungszone durch einen Klingenbereich mit einem reduzierten Klingenquerschnitt gebildet ist, ist vorgesehen, dass der reduzierte Klingenquerschnitt im Bereich der Verformungszone durch einen Schab-Vorgang gebildet ist. Unter dem Begriff "Schaben" ist ein Ziehvorgang zu verstehen, wobei das bandförmige Material der Klinge in Längsrichtung bewegt, d. h. relativ zu einem Bearbeitungswerkzeug gezogen wird, um - analog zu einem rotatorischen Drehvorgang - durch spanenden Materialabtrag die gewünschte Querschnittsreduzierung zu erreichen. Hierzu kann das Bandmaterial gegen eine so genannte Ziehschablone gepresst werden, die eine der gewünschten Kontur entsprechende Form aufweist und dadurch die spanende Bearbeitung bewirkt. Diese erfindungsgemäße Maßnahme führt zu einer kostengünstigen Herstellung durch einfache und schnelle Bearbeitung. Die Herstellung durch Schaben kann am fertigen Produkt durch feine Längeriefen im querschnittsreduzierten Bereich erkannt werden.

Alternativ zu der zuletzt erläuterten, bevorzugten Ausführungsform kann auch vorgesehen sein, die Verformungszone durch einen Klingenbereich mit einer gegenüber der Härte der Klinge um 5 HRC bis 10 HRC reduzierter Härte zu bilden. Dadurch kann sich eine Querschnittsreduzierung erübrigen, wodurch der entsprechende Bearbeitungsschritt eingespart werden kann. Eine Reduzierung der Härte kann durch zonales Anlassen insbesondere in einem kontinuierlichen Durchlaufverfahren schnell und kostengünstig erreicht werden.

Es liegt aber auch im Bereich der Erfindung, beide bevorzugten Maßnahmen zu kombinieren, d. h. die Verformungszone durch Querschnittsreduzierung und mit reduzierter Härte zu bilden.

In zweckmäßiger Ausgestaltung ist weiterhin vorgesehen, dass die Klinge - abgesehen von dem gehärteten Schneidbereich und gegebenenfalls dem gehärteten Anlagebereich sowie auch abgesehen von der gegebenenfalls reduzierten Härte im Bereich der Verformungszone - eine Grundhärte im Bereich von 25 HRC bis 45 HRC aufweist. Bei der zuvor erläuterten Ausführung, wobei die Verformungszone eine gegenüber der übrigen Klinge reduzierte Härte aufweist, liegt folglich die vorzugsweise um 5 bis 10 HRC reduzierte Härte der Verformungszone im Bereich von 15 HRC bis 40 HRC.

Weitere vorteilhafte Ausgestaltungsmerkmale der Erfindung sind in den abhängigen Ansprüchen sowie auch in der anschließenden Beschreibung enthalten.

Anhand einiger, in den Zeichnungen veranschaulichter, vorteilhafter Ausführungs- und Anwendungsbeispiele soll die Erfindung im Folgenden weitergehend erläutert werden. Es zeigen:
- Fig. 1: einen vergrößerten Querschnitt eines erfindungsgemäßen Schneidwerkzeugs in einer ersten Ausführungsform,
- Fig. 2: eine Ausschnittvergrößerung des Schneidbereiches II gemäß Fig. 1,
- Fig. 3: eine Ausschnittvergrößerung des Anlagebereiches III gemäß Fig. 1,
- Fig. 4: eine Schnittansicht analog zu Fig. 1 einer zweiten Ausführungsform des erfindungsgemäßen Schneidwerkzeuges,
- Fig. 5: eine Ausschnittvergrößerung des Bereiches V gemäß Fig. 4, d. h. der Verformungszone,
- Fig. 6 und 7: jeweils eine zu Fig. 2 alternative Ausführung des Schneidbereiches und
- Fig. 8: einen Querschnitt durch einen Teilbereich eines Werkzeugträgers mit einem eingesetzten erfindungsgemäßen Schneidwerkzeug, beispielhaft in der Ausführungsform gemäß Fig. 4.

In den verschiedenen Figuren der Zeichnung sind gleiche Teile stets mit den gleichen Bezugszeichen versehen.

Ein erfindungsgemäßes Schneidwerkzeug 1 besteht aus einer streifen- bzw. bandförmigen Klinge 2 aus Stahl, die an einem Längsrand einen gehärteten Schneidbereich 4 mit einer Schneide 4a und am anderen, gegenüberliegenden Längsrand einen Anlagebereich 6 mit einem Anlagerücken 6a zum Abstützen der Klinge 2 in einem Aufnahmeschlitz 8 eines plattenförmigen Werkzeugträgers 10 aufweist, siehe dazu Fig. 8.

Gemäß Fig. 1, 4, 5 und 8 weist die Klinge 2 zwischen dem Schneidbereich 4 und dem Anlagebereich 6 mindestens eine streifenförmig in Klingen-Längsrichtung verlaufende Verformungszone 12 derart auf, dass die Klinge 2 bei einer Anwendung zum Druckschnitt - siehe insbesondere Fig. 8 - in Klingen-Querrichtung durch Beaufschlagung mit einer Druckkraft F unter elastischer und/oder plastischer Änderung ihrer Klingenhöhe H - siehe dazu Fig. 1 und 4 - stauchverformbar ist. Hierdurch wird - wie einleitend bereits erläutert wurde - eine Selbstausrichtung der Schneide 4a hinsichtlich einer definierten Arbeitsebene erreicht.

Erfindungsgemäß ist nun vorgesehen, dass der Anlagebereich 6 eine der Härte des gehärteten Schneidbereiches 4 entsprechende Härte aufweist. Hierbei beträgt die Härte sowohl des Schneidbereiches 4 als auch des Anlagebereiches 6 jeweils mindestens 50 HRC. Die maximal erreichbare Härte liegt bei bis zu 70 HRC. Somit liegen einerseits die Härte des Schneidbereiches 4 und andererseits die Härte des Anlagebereiches 6 jeweils im Bereich von 50 HRC bis 70 HRC, können aber innerhalb dieses Bereiches voneinander abweichen.

Bei der Ausführungsform gemäß Fig. 1 ist die Verformungszone 12 durch einen Teilbereich der Klinge 2 gebildet, der eine gegenüber der Härte der Klinge 2 um 5 HRC bis 10 HRC reduzierte Härte aufweist. Dieser die Verformungszone 12 bildende Teilbereich der Klinge 2 weist im Übrigen aber einen unveränderten Querschnitt, d. h. insbesondere eine unveränderte Dicke D der Klinge 2 auf.

In bevorzugter Ausgestaltung liegt eine Grundhärte der Klinge 2 in ihren jeweils an die Verformungszone 12 angrenzenden Bereichen im Bereich von 25 HRC bis 45 HRC. Durch eine vorzugsweise Reduzierung um 5 HRC bis 10 HRC ergibt sich für die reduzierte Härte der Verformungszone 12 ein Wert, der im Bereich von 15 HRC bis 40 HRC liegt.

Zusätzlich oder aber alternativ zu der reduzierten Härte im Bereich der Verformungszone 12 kann die Klinge 2 in diesem Bereich einen taillenartig reduzierten Klingenquerschnitt aufweisen, wozu auf die Darstellungen in Fig. 4, 5 und 8 verwiesen wird. Wie einleitend bereits erläutert wurde, kann diese Querschnittsreduzierung insbesondere durch einen Schab-Vorgang gebildet werden. Wie sich insbesondere aus der vergrößerten Darstellung in Fig. 5 ergibt, ist der reduzierte Klingenquerschnitt der Verformungszone 12 bevorzugt durch beidseitige, symmetrische Ausnehmungen 14 der Klinge 2 gebildet, wobei jede Ausnehmung 14 von winklig, insbesondere rechtwinklig zur Klingenebene angeordneten Flanken 16 begrenzt ist und eine insbesondere schwach konkav gewölbte Grundfläche 18 aufweist.

An dieser Stelle sei noch erwähnt, dass durch eine bestimmte Auslegung der Härte und/oder der reduzierten Querschnittsform im Bereich der Verformungszone 12 erreicht werden kann, dass bei der Benutzung eine elastische und/oder plastische Stauchverformbarkeit gegeben ist.

Abschließend sollen noch einige bevorzugte Maße für das erfindungsgemäße Schneidwerkzeug 1 beispielhaft angegeben werden.

Die Klinge 2 kann eine Gesamt-Klingenhöhe H im Bereich von 15 bis 100 mm, bevorzugt von 20 bis 25 mm, insbesondere 23,8 mm, sowie eine Klingen-Dicke D im Bereich von 0,4 bis 2,1 mm aufweisen. Der gehärtete Schneidbereich 4 sowie auch der gehärtete Anlagebereich 6 weisen jeweils eine Höhe h1 von bis zu 1 mm auf. Die Verformungszone 12 weist bevorzugt eine Höhe h2 im Bereich von 8 bis 10 mm, insbesondere 9 mm, auf. Zwischen der Verformungszone 12 und dem Schneidbereich 4 ist ein Klingenbereich 20 mit einer Höhe h3 im Bereich von 8 bis 8,5 mm, insbesondere 8,3 mm, angeordnet. Zwischen der Verformungszone 12 und dem Anlagebereich 6 ist ein Klingenbereich 22 angeordnet, der eine Höhe h4 im Bereich von 1 bis 4,5 mm aufweist. In den genannten Klingenbereichen 20 und 22 weist die Klinge 2 die zuvor definierte Grundhärte von 25 HRC bis 45 HRC auf.

Es sei bemerkt, dass die genannten Teilbereiche der Klinge 2 natürlich nicht über scharf abgegrenzte, direkte Grenzlinien, sondern vielmehr über kurze Übergangsbereiche stetig ineinander übergehen. Dies ist in den Zeichnungsfiguren anhand von Zickzacklinien angedeutet.

Was noch den Schneidbereich 4 betrifft, so sind zur Bildung der Schneide 4a grundsätzlich beliebige Ausführungsformen möglich. In den dargestellten Ausführungsbeispielen weist der Schneidbereich 4 zur Bildung der Schneide 4a zu einer nicht dargestellten Längsmittelebene der Klinge 2 symmetrische Fasen 24 auf, die gemäß Fig. 1 und 2 als einfache Fasen oder gemäß Fig. 6 und 7 als Facetten mit zwei Doppelfasen ausgebildet sein können. Gemäß Fig. 6 können die Fasen 24 über einen Teilbereich der Höhe h1 des Schneidbereiches 4 verlaufen oder gemäß Fig. 7 über mindestens die gesamte Höhe h1.

Gemäß Fig. 3 kann der Anlagebereich 6 im äußeren Kantenbereich Anfasungen 26 aufweisen, so dass die Fläche des Anlagerückens 6a entsprechend schmaler als die Dicke D der Klinge 2 ist.

Wie sich noch aus Fig. 8 ergibt, ist die Verformungszone 12 in einem Bereich der Klinge 2 angeordnet, der zum Druckschnitt innerhalb des Aufnahmeschlitzes 8 des Werkzeugträgers 10 sitzt, und zwar insbesondere im Bereich einer dort vorhandenen Schlitz-Erweiterung 28. Der Anlagerücken 6a stützt sich auf einer den Aufnahmeschlitz 8 rückseitig überdeckenden Stahlplatte 30 ab.

## Patentansprüche

1. Schneidwerkzeug (1) zum Druckschnitt insbesondere in der Papier- und Kartonagenindustrie, bestehend aus einer bandförmigen Klinge (2) aus Stahl, die an einem Längsrand einen gehärteten Schneidbereich (4) mit einer Schneide (4a) und am anderen Längsrand einen Anlagebereich (6) mit einem Anlagerücken (6a) zum Abstützen der Klinge (2) in einem Aufnahmeschlitz (8) eines Werkzeugträgers (10) aufweist, wobei die Klinge (2) zwischen dem Schneidbereich (4) und dem Anlagebereich (6) eine streifenförmig in Klingen-Längsrichtung verlaufende Verformungszone (12) derart aufweist, dass die Klinge (2) beim Druckschnitt in Klingen-Querrichtung durch Beaufschlagung mit einer Druckkraft (F) unter Änderung ihrer Klingenhöhe (H) stauchverformbar ist, **dadurch gekennzeichnet, dass** der Anlagebereich (6) gehärtet ist und eine der Härte des Schneidbereiches (4) entsprechende Härte, d. h. - wie der Schneidbereich (4) - eine Härte von mindestens 50 HRC aufweist.

2. Schneidwerkzeug nach Anspruch 1,
wobei die Verformungszone (12) durch einen Klingenbereich mit einem reduzierten Klingenquerschnitt gebildet ist,
**dadurch gekennzeichnet, dass** der reduzierte Klingenquerschnitt im Bereich der Verformungszone (12) durch einen Schab-Vorgang gebildet ist.

3. Schneidwerkzeug nach Anspruch 1 oder 2,
**dadurch gekennzeichnet, dass** die Verformungszone (12) eine gegenüber der Härte der Klinge (2) um 5 HRC bis 10 HRC reduzierte Härte aufweist, die insbesondere im Bereich von 15 HRC bis 40 HRC liegt.

4. Schneidwerkzeug nach Anspruch 3,
**dadurch gekennzeichnet, dass** die Klinge (2) im Bereich der Verformungszone (12) einen reduzierten, insbesondere durch einen Schab-Vorgang gebildeten Klingenquerschnitt aufweist.

5. Schneidwerkzeug nach einem der Ansprüche 2 bis 4,
**dadurch gekennzeichnet, dass** der reduzierte Klingenquerschnitt der Verformungszone (12) durch beidseitige, symmetrische Ausnehmungen (14) der Klinge (2) gebildet ist, wobei jede Ausnehmung (14) von winklig, insbesondere rechtwinklig zur Klingenebene angeordneten Flanken (16) begrenzt ist und eine insbesondere konkav gewölbte Grundfläche (18) aufweist.

6. Schneidwerkzeug nach einem der Ansprüche 1 bis 5,
**dadurch gekennzeichnet, dass** die Klinge (2) jeweils angrenzend an den gehärteten Schneidbereich (4) einerseits und den gehärteten Anlagebereich (6) eine Grundhärte im Bereich von 25 HRC bis 45 HRC aufweist.

7. Schneidwerkzeug nach einem der Ansprüche 1 bis 6,
**dadurch gekennzeichnet, dass** die Klinge (2) eine Gesamt-Klingenhöhe (H) im Bereich von 15 bis 100 mm, bevorzugt von 20 bis 25 mm, insbesondere 23,8 mm, sowie eine Klingen-Dicke (D) im Bereich von 0,4 bis 2,1 mm aufweist.

8. Schneidwerkzeug nach einem der Ansprüche 1 bis 7,
**dadurch gekennzeichnet, dass** der gehärtete Schneidbereich (4) und der gehärtete Anlagebereich (6) jeweils eine Höhe (h1) von bis zu 1 mm aufweisen.

9. Schneidwerkzeug nach einem der Ansprüche 1 bis 8,
**dadurch gekennzeichnet, dass** die Verformungszone (12) eine Höhe (h2) im Bereich von 8 bis 10 mm, insbesondere 9 mm, aufweist.

10. Schneidwerkzeug nach einem der Ansprüche 1 bis 9,
**dadurch gekennzeichnet, dass** zwischen der Verformungszone (12) und dem Schneidbereich (4) ein Klingenbereich (20) mit einer Höhe (h3) im Bereich von 8 bis 8,5 mm, insbesondere 8,3 mm, angeordnet ist.

11. Schneidwerkzeug nach einem der Ansprüche 1 bis 10,
**dadurch gekennzeichnet, dass** zwischen der Verformungszone (12) und dem Anlagebereich (6) ein Klingenbereich (22) mit einer Höhe (h4) im Bereich von 1 bis 4,5 mm angeordnet ist.

12. Schneidwerkzeug nach einem der Ansprüche 1 bis 11,
**dadurch gekennzeichnet, dass** der Schneidbereich (4) zur Bildung der Schneide (4a) Fasen (24) aufweist, insbesondere als einfache symmetrische Fasen oder als Facetten mit symmetrischen Doppel-Fasen.

13. Schneidwerkzeug nach einem der Ansprüche 1 bis 12,
**dadurch gekennzeichnet, dass** der Anlagebereich (6) im äußeren Kantenbereich Anfasungen (26) aufweist.

14. Schneidwerkzeug nach einem der Ansprüche 1 bis 13,
**dadurch gekennzeichnet, dass** die Verformungszone (12) in einem Bereich der Klinge (2) angeordnet ist, der zum Druckschnitt innerhalb des Aufnahmeschlitzes (8) eines Werkzeugträgers (10), und zwar insbesondere im Bereich einer dort vorhandenen Schlitz-Erweiterung (28) sitzt.

## Claims

1. Cutting tool (1) for pressure cutting, in particular in the paper and packaging industry, comprising a strip-like blade (2) made of steel which has a hardened cutting area (4) with a cutter (4a) on one longitudinal edge and, on the other longitudinal edge, has a support area (6) having a support spine (6a) for supporting the blade (2) in a holding slot (8) of a tool carrier (10), the blade (2) having, between the cutting area (4) and the support area (6), a strip-like deformation zone (12) running in the blade longitudinal direction in such a way that, during pressure cutting, the blade (2) can be compression-deformed in the blade transverse direction by the application of a compressive force (F), with a change in its blade height (H), **characterized in that** the support area (6) is hardened and has a hardness that corresponds to the hardness of the cutting area (4), that is to say - like the cutting area (4) - a hardness of at least 50 HRC.

2. Cutting tool according to Claim 1,
the deformation zone (12) being formed by a blade area with a reduced blade cross section,
**characterized in that** the reduced blade cross section in the area of the deformation zone (12) is formed by a scraping operation.

3. Cutting tool according to Claim 1 or 2,
**characterized in that** the deformation zone (12) has a hardness which is reduced by 5 HRC to 10 HRC as compared with the hardness of the blade (2) and which in particular lies in the range from 15 HRC to 40 HRC.

4. Cutting tool according to Claim 3,
**characterized in that** the blade (2) in the region of the deformation zone (12) has a reduced blade cross section, in particular formed by a scraping operation.

5. Cutting tool according to one of Claims 2 to 4,
**characterized in that** the reduced blade cross section of the deformation zone (12) is formed by symmetrical recesses (14) on both sides of the blade (2), each recess (14) being bounded by angled flanks (16), in particular arranged at right angles to the plane of the blade, and an in particular concavely curved base surface (18).

6. Cutting tool according to one of Claims 1 to 5,
**characterized in that** the blade (2) has a basic hardness in the range from 25 HRC to 45 HRC in each case adjoining the hardened cutting area (4) on one side and the hardened support area (6).

7. Cutting tool according to one of Claims 1 to 6,
**characterized in that** the blade (2) has an overall blade height (H) in the range from 15 to 100 mm, preferably from 20 to 25 mm, in particular 23.8 mm, and a blade thickness (D) in the range from 0.4 to 2.1 mm.

8. Cutting tool according to one of Claims 1 to 7,
**characterized in that** the hardened cutting area (4) and the hardened support area (6) each have a height (h1) of up to 1 mm.

9. Cutting tool according to one of Claims 1 to 8,
**characterized in that** the deformation zone (12) has a height (h2) in the range from 8 to 10 mm, in particular 9 mm.

10. Cutting tool according to one of Claims 1 to 9,
**characterized in that** between the deformation zone (12) and the cutting area (4) there is arranged a blade area (20) with a height (h3) in the range from 8 to 8.5 mm, in particular 8.3 mm.

11. Cutting tool according to one of Claims 1 to 10,
**characterized in that** between the deformation zone (12) and the support area (6) there is arranged a blade area (22) with a height (h4) in the range from 1 to 4.5 mm.

12. Cutting tool according to one of Claims 1 to 11,
**characterized in that** the cutting area (4) for forming the cutter (4a) has chamfers (24), in particular as simple symmetric chamfers or as facets with symmetric double chamfers.

13. Cutting tool according to one of Claims 1 to 12,
**characterized in that** the support area (6) has bevels (26) in the outer edge area.

14. Cutting tool according to one of Claims 1 to 13,
**characterized in that** the deformation zone (12) is arranged in an area of the blade (2) which, for the pressure cutting, is seated within the holding slot (8) of a tool carrier (10), specifically in particular in the area of a slot widening (28) that is present there.

## Revendications

1. Outil de coupe (1) destiné à la coupe sous pression notamment dans les secteurs de la papeterie et des cartons, constitué d'une lame (2) en forme de bande en acier, laquelle possède sur un côté long une zone de coupe (4) trempée avec un tranchant (4a) et de l'autre côté long une zone d'appui (6) dotée d'un dos d'appui (6a) destiné à soutenir la lame (2) dans une fente d'accueil (8) d'un porte-outil (10), la lame (2) possédant entre la zone de coupe (4) et la zone d'appui (6) une zone de déformation (12) qui s'étend en forme de bande dans le sens longitudinal de la lame, de telle sorte que la lame (2), lors d'une coupe sous pression dans le sens transversal de la lame, peut être déformée par écrasement en modifiant sa hauteur (H) en étant soumise à une force de pression (F), **caractérisé en ce que** la zone d'appui (6) est trempée et présente une dureté correspondant à la dureté de la zone de coupe (4), c'est-à-dire une dureté minimale de 50 HRC, comme la zone de coupe (4).

2. Outil de coupe selon la revendication 1, avec lequel la zone de déformation (12) est formée par une zone de la lame (2) ayant une section transversale de lame réduite,
**caractérisé en ce que** la section transversale de lame réduite dans la zone de la zone de déformation (12) est formée par une opération d'arasage.

3. Outil de coupe selon la revendication 1 ou 2, **caractérisé en ce que** la zone de déformation (12) présente par rapport à la dureté de la lame (2) une dureté réduite de 5 HRC à 10 HRC, laquelle est notamment comprise dans la plage de 15 HRC à 40 HRC.

4. Outil de coupe selon la revendication 3, **caractérisé en ce que** la lame (2) possède dans la zone de la zone de déformation (12) une section transversale de lame réduite, notamment formée par une opération d'arasage.

5. Outil de coupe selon l'une des revendications 2 à 4,
**caractérisé en ce que** la section transversale de lame réduite de la zone de déformation (12) est formée par des évidements (14) bilatéraux symétriques de la lame (2), chaque évidement (14) étant délimité par des flancs (16) anguleux, notamment disposés perpendiculairement au plan de la lame (2), et possède une surface de base (18) bombée notamment concave.

6. Outil de coupe selon l'une des revendications 1 à 5,
**caractérisé en ce que** la lame (2) présente respectivement une dureté de base dans la plage de 25 HRC à 45 HRC respectivement jouxtant la zone de coupe (4) trempée d'un côté et la zone d'appui (6) trempée.

7. Outil de coupe selon l'une des revendications 1 à 6,
**caractérisé en ce que** la lame (2) présente une hauteur de lame totale (H) dans la plage de 15 à 100 mm, de préférence de 20 à 25 mm, notamment de 23,8 mm, ainsi qu'une épaisseur de lame (D) dans la plage de 0,4 à 2,1 mm.

8. Outil de coupe selon l'une des revendications 1 à 7,
**caractérisé en ce que** la zone de coupe (4) trempée et la zone d'appui (6) trempée présentent respectivement une hauteur (h1) maximale de 1 mm.

9. Outil de coupe selon l'une des revendications 1 à 8,
**caractérisé en ce que** la zone de déformation (12) présente une hauteur (h2) dans la plage de 8 à 10 mm.

10. Outil de coupe selon l'une des revendications 1 à 9,
**caractérisé en ce qu**'entre la zone de déformation (12) et la zone de coupe (4) est disposée une zone de lame (20) ayant une hauteur (h3) dans la plage de 8 à 8,5 mm, notamment de 8,3 mm.

11. Outil de coupe selon l'une des revendications 1 à 10,
**caractérisé en ce qu**'entre la zone de déformation (12) et la zone d'appui (6) est disposée une zone de lame (22) ayant une hauteur (h4) dans la plage de 1 à 4,5 mm.

12. Outil de coupe selon l'une des revendications 1 à 11,
**caractérisé en ce que** la zone de coupe (4) possède des biseaux (24) pour former le tranchant (4a), notamment sous la forme de biseaux symétriques simples ou de facettes avec biseaux symétriques doubles.

13. Outil de coupe selon l'une des revendications 1 à 12,
**caractérisé en ce que** la zone d'appui (6) possède des biseautages (26) dans la zone de l'arête extérieure.

14. Outil de coupe selon l'une des revendications 1 à 13,
**caractérisé en ce que** la zone de déformation (12) est disposée dans une zone de la lame (2) qui, pour la coupe sous pression, repose à l'intérieur d'une fente d'accueil (8) d'un porte-outil (10), et ce notamment dans la zone d'un élargissement de fente (28) qui s'y trouve.
